# EUROPÄISCHE PATENTSCHRIFT

(11) **EP 0 496 040 B1**
(45) Veröffentlichungstag und Bekanntmachung des Hinweises auf die Patenterteilung: **28.12.1994**
(21) Anmeldenummer: 91117443.1
(22) Anmeldetag: 12.10.1991
(51) Int. Cl.: H05B 41/29, H05B 41/16

(54) **Wechselspannungs-Vorschaltgerät für elektrische Entladungslampen**
AC Ballast for discharge lamps
Ballast alternatif pour lampes à décharge

(30) Priorität: 24.01.1991 DE 4101980
(43) Veröffentlichungstag der Anmeldung: 29.07.1992
(73) Patentinhaber: TRILUX-LENZE GmbH & Co. KG, D-59759 Arnsberg (DE)
(72) Erfinder: Mertens, Ferdinand, W-5760 Arnsberg 1 (DE); Hasemann, Fred, Dr., W-5760 Arnsberg 1 (DE); Wittig, Norbert, W-5760 Arnsberg 1 (DE)
(74) Vertreter: Selting, Günther, Dipl.-Ing.

(56) Entgegenhaltungen:
- EP-A- 0 311 424
- DE-A- 4 010 435
- US-A- 4 604 552

## Beschreibung

Die Erfindung betrifft ein Wechselspannungs-Vorschaltgerät für elektrische Entladungslampen, und insbesondere für Leuchtstofflampen, welche beheizbare Elektroden aufweisen.

Ein elektronisches Vorschaltgerät nach dem Oberbegriff des Patentanspruchs 1 ist bekannt aus AT-B-358 134. Bei diesem Vorschaltgerät steuert die Steuereinheit, sobald der Lampenstrom einen Grenzwert übersteigt, den ersten Schalter in den Sperrzustand und den Zweiten Schalter in den leitenden Zustand, so daß der Lampenstrom, der zuvor über den ersten Schalter geflossen ist, nunmehr nur noch unter der Wirkung der in der Induktivität der Spule gespeicherten Energie durch den jetzt geschlossenen Stromkreislauf fließt und dabei abnimmt.

Sobald der abnehmende Strom einen vorgegebenen Sollwert unterschreitet, werden die beiden Schalter in die netzgespeiste Betriebslage zurückgeschaltet, wobei der erste Schalter leitend geschaltet und der zweite Schalter gesperrt wird. Dadurch werden die Spitzenbereiche der sinusförmigen Versorgungsspannung gewissermaßen abgeschnitten und die in der Spule gespeicherte Energie wird während der Zeiten der Spitzenbereiche der Versorgungsspannung entladen. Hierdurch wird zwar die Lichtwelligkeit verringert, jedoch wird eine Spule von großer Induktivität benötigt, die schwergewichtig ist. Der Wirkungsgrad einer derartigen Schaltung ist gering, weil nur die unteren Bereiche der Versorgungsspannung für eine Energieübertragung an die Lampe ausgenutzt werden und die Lampe mit einer relativ niedrigen Spannung versorgt wird.

Aus US 4 912 375 ist ein Vorschaltgerät für eine Entladungslampe bekannt, bei dem ein erster Schalter mit einer Reihenschaltung auf einer Induktivitäts- und Entladungslampe in Reihe geschaltet ist, während ein zweiter Schalter zu dieser Reihenschaltung parallel geschaltet und ein dritter Schalter zu der Entladungslampe parallel geschaltet ist. Dieses Vorschaltgerät ist Zum Anschluß an eine Gleichspannungsquelle bestimmt, wobei die beiden ersten Schalter einen Halbbrücken-Wechselrichter bilden und der zur Entladungslampe parallel liegende Schalter in Verbindung mit der Induktivität zur Erzeugung von Zündimpulsen für die Entladungslampe benutzt wird. Die Schalter werden ausschließlich zeitabhängig nach einem vorbestimmten Takt gesteuert.

Der Erfindung liegt die Aufgabe zugrunde, ein Vorschaltgerät zu schaffen, das einen sehr guten Wirkungsgrad hat und mit einer geringen Induktivität auskommt.

Die Lösung dieser Aufgabe erfolgt erfindungsgemäß mit den im Patentanspruch 1 angegebenen Merkmalen.

Bei dem erfindungsgemäßen Wechselspannungs-Vorschaltgerät wird die Lampe nur dann ständig mit gesperrtem dritten Schalter, also ohne Kurzschluß, betrieben, wenn die Amplitude der Versorgungsspannung größer ist als der Grenzwert. Der Grenzwert ist vorzugsweise auf denjenigen Wert eingestellt, bei dem die Lampe gerade nicht erlöschen würde. Bei unterhalb des Grenzwerts liegender Versorgungsspannung wird der weitere Schalter abwechselnd ein- und ausgeschaltet. Im leitenden Zustand des weiteren Schalters lädt sich die Induktivität über den ersten Schalter auf und im Sperrzustand des weiteren Schalters entlädt sie sich über die Lampe, wobei an der Lampe eine Lampenspannung entsteht, die größer als die Versorgungsspannung ist. Durch das Ein- und Ausschalten des weiteren Schalters mit Hochfrequenz wird somit erreicht, daß die Lampenspannung auch bei kleinen Amplituden der Versorgungsspannung einen Wert annimmt, der für die Aufrechterhaltung des Lampenbetriebs ausreicht. Die Höhe der dabei entstehenden Lampenspannung kann durch eine Veränderung des Tastverhältnisses und/oder der Frequenz der Betätigung des weiteren Schalters in dem jeweils gewünschten Maße geändert werden.

Gemäß einer bevorzugten Ausbildung der Erfindung werden, solange die Amplitude der Versorgungsspannung den Grenzwert überschreitet, der erste Schalter bei gesperrtem weiterem Schalter innerhalb einer Halbwelle der Versorgungsspannung mehrfach ein- und ausgeschaltet. Auf diese Weise kann durch Veränderung des Tastverhältnisses und/oder der Frequenz dieser Ein- und Ausschaltung auch das Maß derjenigen Energie verändert verändert werden, die bei relativ großer Amplitude der Versorgungsspannung zur Lampe übertragen wird.

Das erfindungsgemäße Wechselspannungs-Vorschaltgerät teilt jede Halbwelle der Versorgungsspannung in drei Abschnitte auf, nämlich einen ersten Abschnitt, in dem die Amplitude klein ist, einen zweiten Abschnitt, in dem die Amplitude groß ist, und einen dritten Abschnitt, in dem die Amplitude wieder klein ist. In dem ersten und dem dritten Abschnitt erfolgt durch Hochfrequenzumschaltung ein ständiges Aufladen und Entladen der Induktivität, so daß an der Lampe eine Hochfrequenz-Wechselspannung von gewünschter Amplitude entsteht. In dem zweiten Abschnitt kann die Versorgungsspannung ständig durchgeschaltet sein. Jedoch ist es auch möglich, in diesem zweiten Abschnitt eine Taktung durchzuführen, bei der ebenfalls abwechselnd Aufladungen und Entladungen der Induktivität vorgenommen werden. Diese Art der Umsetzung der Versorgungswechselspannung in eine Hochfrequenz-Wechselspannung hat zur Folge, daß die Lampe selbst in dem Übergangsbereich zwischen zwei Halbwellen der Versorgungsspannung nicht erlischt. Die Energie, die innerhalb einer Halbwelle der Versorgungsspannung auf die Lampe übertragen werden kann, ist erheblich größer als bei direkter Wechselspannungsversorgung der Lampe, weil die äußeren Grenzbereiche der Halbwelle besser ausgenutzt werden.

Das erfindungsgemäße Wechselspannungs-Vorschaltgerät kann so betrieben bzw. eingestellt werden, daß praktisch keine Oberwellen erzeugt werden, die durch Filterung vom Netz ferngehalten werden müßten. Wenn die Einstellung so vorgenommen ist, daß Oberwellen entstehen, so sind diese Oberwellen so hochfrequent, daß sie ohne großen Aufwand herausgefiltert werden können, so daß der Filteraufwand gegenüber einem Gleichspannungs-Vorschaltgerät erheblich reduziert ist.

Im folgenden werden unter Bezugnahme auf die Zeichnungen Ausführungsbeispiele der Erfindung näher erläutert.

Es zeigen:
- Fig. 1: ein schematisches Schaltbild des Wechselspannungs-Vorschaltgerätes,
- Fig. 2: ein Diagramm der Schalterbetätigungen in Abhängigkeit vom Verlauf der Versorgungsspannung,
- Fig. 3: verschiedene Diagramme der der Lampe zugeführten Leistung in Abhängigkeit von der Zeit und
- Fig. 4: ein schematisches Schaltbild eines zweiten Ausführungsbeispiels.

Das in Fig. 1 dargestellte Vorschaltgerät enthält ein Tiefpaßfilter TP, das an die Leitungen L und N des Wechselspannungs-Versorgungsnetzes angeschlossen wird, an denen die Netzspannung U_{N} von z.B. 50 Hz und 230 V ansteht. Die Leitung N ist durch das Tiefpaßfilter TP hindurchgezogen.

An den Ausgang des Tiefpaßfilters TP ist die Reihenschaltung aus einem elektronischen Schalter S1 und einem einen zweiten elektronischen Schalter S2 enthaltenden Entladungszweig 10 angeschlossen. Die Schalter S1 und S2 sind invers zueinander betrieben, d.h. wenn der Schalter S1 gesperrt ist, ist der Schalter S2 leitend, und wenn der Schalter S1 leitend ist, ist der Schalter S2 gesperrt.

An den Verbindungspunkt der beiden Schalter S1 und S2 ist die Induktivität L angeschlossen, die mit der Entladungslampe EL in Reihe geschaltet ist. Die Reihenschaltung aus Induktivität L und Entladungslampe EL ist dem zweiten Schalter S2 parallelgeschaltet.

Die Lampe EL ist eine Leuchtstofflampe, die zwei beheizbare Elektroden E1 und E2 mit jeweils zwei Elektrodenanschlüssen aufweist. Die einen Elektrodenanschlüsse der Elektroden E1 und E2 sind durch einen dritten elektronischen Schalter S3 miteinander verbunden, welcher die Lampe EL kurzschließen kann.

Sämtliche elektronischen Schalter S1,S2 und S3 werden von der Steuereinheit SE gesteuert, bei der es sich z.B. um einen Mikroprozessor handelt. Die Steuereinheit SE ist mit den Leitungen N und L verbunden und empfängt daher die jeweilige Amplitude der Versorgungsspannung U_{N}. Außerdem ist die Steuereinheit mit einer zu der Elektrode E1 führenden Leitung verbunden, so daß sie die Lampenspannung U_{LA} empfängt. Ferner kann die Steuereinheit mit einem Stromdetektor D verbunden sein, der den Lampenstrom mißt und der Steuereinheit ein entsprechendes Signal zuführt.

Da das Vorschaltgerät sowohl positive als auch negative Halbwellen verarbeitet, müssen die Schalter S1,S2 und S3 bidirektionale Schalter sein, beispielsweise im Gleichstromzweig einer Gleichrichter-Vollbrücke enthaltene FETs, BIP-Transistoren oder IGBT-Transistoren (Isolated Gate Bipolar Transistor). In der Zeichnung sind die Schalter lediglich zur Vereinfachung des Verständnisses als mechanische Schalter dargestellt.

Fig. 2 zeigt die Art der Steuerung der verschiedenen elektronischen Schalter durch die Steuereinheit SE während einer Halbwelle der Versorgungsspannung U_{N}. An der Steuereinheit ist ein Grenzwert U_{G} an einer manuell zu betätigenden Verstelleinrichtung A eingestellt. Solange die Versorgungsspannung U_{N} kleiner ist als der Grenzwert U_{G}, ist der Schalter S1 leitend (Fig. 2b) und der Schalter S2 gesperrt (Fig. 2c). Wie Fig. 2d zeigt, wird in diesem Zustand der Schalter S3 mit hoher Frequenz abwechselnd ein- und ausgeschaltet. Diese Frequenz liegt in der Größenordnung von 30 bis 40 kHz. Während der Schalter S3 leitend ist, fließt über den leitenden Schalter S1 und die Induktivität L ein Strom durch den Schalter S3. Durch diesen Strom wird die Induktivität L aufgeladen. Wird der Schalter S3 anschließend gesperrt, so versucht die Induktivität L den Strom aufrechtzuerhalten, wobei der Spulenstrom dann über die Lampe EL fließt. Die Lampe wird also von hochfrequenten Stromimpulsen durchflossen, deren zeitlicher Abstand so klein ist, daß die Lampe zwischen zwei Impulsen nicht erlöschen kann. Die Lampenspannung U_{LA} erhält bei jedem Stromimpuls die für den Lampenbetrieb erforderliche Amplitude. Durch Änderung des Tastverhältnisses derjenigen Impulse, mit denen der Schalter S3 gesteuert wird, kann die Zeit der Aufladung der Induktivität L, und damit auch die Höhe der Aufladung und die Größe der für die Entladung zur Verfügung stehenden Energie, verändert werden.

In demjenigen Abschnitt, in dem die Netzspannung U_{N} größer ist als der Grenzwert U_{G}, wird der dritte Schalter S3 gesperrt und der erste Schalter S1 und der zweite Schalter S2 werden mit Hochfrequenzsteuerung wechselseitig ein- und ausgeschaltet. Während der Schalter S1 leitend und der Schalter S2 gesperrt ist, fließt ein Strom über den Schalter S1, die Induktivität L und die Lampe EL. Wird anschließend der Schalter S1 gesperrt und der Schalter S2 leitend, so entlädt sich die Induktivität L über die Lampe EL und den Schalter S2. Die Frequenz der Impulse, mit denen die Schalter S1 und S2 in dem mittleren Abschnitt der Halbwelle der Versorgungsspannung gesteuert werden, beträgt ebenfalls 30 bis 40 kHz. Durch Änderung des Tastverhältnisses der Steuerimpulse kann auch in diesem Abschnitt die Energie beeinflußt werden, die bei jedem Impuls von der Netzspannung auf die Lampe übertragen wird.

Durch Änderung des Grenzwertes U_{G} durch Verstellung der Stellvorrichtung A kann die Aufteilung der einzelnen Abschnitte der Halbwelle der Versorgungsspannung verändert werden. Der Grenzwert ist auf eine Amplitude der Lampen-Versorgungsspannung eingestellt, bei der die Lampe nicht erlöschen würde.

Es ist auch möglich, einen Dimmbetrieb durchzuführen und die Lampenspannung U_{LA} auf einen bestimmten gewünschten Wert einzuregeln. Da der Wert der Lampenspannung U_{LA} der Steuereinheit zugeführt wird, kann die Steuereinheit so ausgebildet sein, daß sie das Tastverhältnis des Betriebs der Schalter S1,S2 und das Tastverhältnis des Betriebs des Schalters S3 so einstellt, daß sich eine gewünschte Lampenspannung U_{LA} (als Hochfrequenzspannung) konstant einstellt.

Es ist auch möglich, mit dem Stromdetektor D den Lampenstrom zu erfassen und die Regelung der Tastverhältnisse in der Weise durchzuführen, daß der Lampenstrom konstant bleibt. Grundsätzlich ist der Lampenstrom proportional zur Lampenspannung.

In den Diagrammen von Fig. 3 ist die Lampenleistung P_{L} in Abhängigkeit von der Zeit jeweils bei zwei Halbwellen der Versorgungsspannung dargestellt. Fig. 3a zeigt den Fall, der sich ergeben würde, wenn die Lampe ein ohmscher Widerstand wäre. Die Lampenleistung wäre dann U_{LA}²/R, wobei R den Lampenwiderstand darstellen würde. Man erkennt, daß die Lampenleistung innerhalb einer Periode der Versorgungsspannung starken Schwankungen ausgesetzt ist.

Fig. 3b zeigt diejenige Lampenleistung, die in den drei Bereichen einer Halbwelle der Versorgungsspannung übertragen werden kann, wenn das Ziel besteht, die Leistungsübertragung zeitlich möglichst gleichmäßig zu machen. Man erkennt, daß die auf die Lampe übertragene Leistung praktisch zeitlich konstant gemacht werden kann, wobei nur zwischen zwei aufeinanderfolgenden Halbwellen ein kurzzeitiger Einbruch B vorhanden ist, in dem die Lampe jedoch nicht erlischt.

Fig. 3c zeigt eine Form der Leistungskurve der Lampe, die, wenn sie an der Steuereinheit SE eingestellt ist, begrenzte, zulässige Oberwellen am Eingang des Vorschaltgerätes hervorruft.

Durch den Hochfrequenzbetrieb der Schalter wird erreicht, daß die Induktivität relativ klein sein kann, so daß hierfür eine kleine und leichtgewichtige Spule ausreicht. Die Zeit, in der die Induktivität L von Strom durchflossen ist und aufgeladen wird, also die Zeit der Ladeimpulse der Hochfrequenz, ist ein Maß für die Höhe derjenigen Spannung, die an der Lampe erzeugt wird, wenn die Induktivität L sich entlädt. Die Aufladezeit kann durch Änderung des Tastverhältnisses der Hochfrequenzimpulse verändert werden. Wenn die Amplitude der Versorgungsspannung klein ist, müssen die Aufladeimpulse länger sein als bei großer Amplitude, um die gleiche Energie an der Lampe zur Verfügung zu stellen. Nach jeder Aufladung wird die Induktivität vollständig entladen. Es besteht allerdings auch die Möglichkeit, die Frequenz der Hochfrequenzsteuerung zu verändern, um dadurch diejenige Energie zu beeinflussen, die in jeder Periode der Hochfrequenzsteuerung auf die Lampe übertragen wird.

Vorstehend wurde die Funktion der Steuereinheit SE bei stationärem Lampenbetrieb beschrieben. Die Steuereinheit steuert auch die Vorheiz- und Startphase. In der Vorheizphase ist der Schalter S3 leitend geschaltet, die Schalter S1 und S2 werden hochfrequent betrieben, so daß über die Lampenelektroden E1 und E2 ein Heizstrom fließt. Nach einer vorgegebenen Zeitspanne erfolgt darauf die Zündphase. Hierbei wird der Schalter S3 bei leitendem ersten Schalter S1 abwechselnd in den leitenden und den gesperrten Zustand geschaltet. Dadurch werden Burst-Impulse erzeugt, die die Lampe zünden.

Das Ausführungsbeispiel von Fig. 4 entspricht demjenigen von Fig. 1, mit dem Unterschied, daß der Enladungszweig 10 anstelle des zweiten elektronischen Schalters S2 einen Kondensator C1 enthält. Das Steuergerät SE steuert den ersten elektronischen Schalter S1 in derselben Weise wie bei dem ersten Ausführungsbeispiel. Wenn dieser Schalter S1 im leitenden Zustand ist, wird über ihn in der oben beschriebenen Weise die Induktivität L aufgeladen. Gleichzeitig wird auch der Kondensator C1 aufgeladen. Wenn der Schalter S1 in den Sperrzustand geschaltet wird, entlädt sich die Induktivität L über den Kondensator C1, so daß über diesen Kondensator ein Strom fließt und der Kondensator dieselbe Funktion hat, wie ein im leitenden Zustand befindlicher Schalter. Das Ausführungsbeispiel von Fig. 4 bietet den Vorteil, daß der elektronische Schalter S2, einschließlich der dazugehörigen Gleichrichter-Vollbrücke, eingespart wird.

## Patentansprüche

1. Wechselspannungs-Vorschaltgerät für elektrische Entladungslampen mit
einer an eine Versorgungswechselspannung anschließbaren Reihenschaltung aus einem ersten elektronischen Schalter (S1), einer Induktivität (L) und einer Entladungslampe (EL),
einem mit dem ersten elektronischen Schalter (S1) in Reihe geschalteten Entladungszweig (10), der die Reihenschaltung aus der Induktivität (L) und der Entladungslampe (EL) überbrückt, wobei der Entladungszweig (10) bei gesperrtem erstem Schalter (S1) die Induktivität (L) über die Entladungslampe (EL) entlädt,
einer den ersten elektronischen Schalter (S1) steuernden Steuereinheit (SE),
**dadurch gekennzeichnet**,
daß ein die Elektroden der Entladungslampe (EL) überbrückender weiterer elektronischer Schalter (S3) vorgesehen ist, der von der Steuereinheit (SE) derart gesteuert ist, daß er bei leitendem ersten Schalter (S1) innerhalb einer Halbwelle der Versorgungsspannung mehrfach ein- und ausgeschaltet wird, solange der Momentanwert der Versorgungsspannung einen Grenzwert (U_{G}) unterschreitet, wobei dieser Grenzwert auf einen Wert der Versorgungsspannung eingestellt ist, bei dem die Entladungslampe nicht erlöschen würde.

2. Vorschaltgerät nach Anspruch 1, dadurch gekennzeichnet, daß der erste Schalter (S1) bei gesperrtem weiterem Schalter (S3) innerhalb einer Halbwelle der Versorgungsspannung mehrfach ein- und ausgeschaltet wird, solange die Amplitude der Versorgungsspannung den Grenzwert (U_{G}) überschreitet.

3. Vorschaltgerät nach Anspruch 1 oder 2, dadurch gekennzeichnet, daß die Steuereinheit (SE) den ersten Schalter (S1) mit Impulsen einer vorgegebenen Frequenz steuert, wobei das Tastverhältnis der Impulse veränderbar ist.

4. Vorschaltgerät nach Anspruch 1 oder 2, dadurch gekennzeichnet, daß das Steuergerät den weiteren Schalter (S3) mit Impulsen einer vorgegebenen Frequenz steuert, wobei das Tastverhältnis der Impulse veränderbar ist.

5. Vorschaltgerät nach Anspruch 3 oder 4, dadurch gekennzeichnet, daß die Steuereinheit (SE) eine Information über die Lampenspannung oder den Lampenstrom empfängt und das Tastverhältnis in der Weise verändert, daß die Lampenspannung bzw. der Lampenstrom einen vorgegebenen konstanten Wert annimmt.

6. Vorschaltgerät nach einem der Ansprüche 1 bis 3, dadurch gekennzeichnet, daß die Steuereinheit (SE) den ersten Schalter (S1) mit Impulsen veränderbarer Frequenz steuert.

7. Vorschaltgerät nach einem der Ansprüche 1 bis 3, dadurch gekennzeichnet, daß die Steuereinheit (SE) den weiteren Schalter (S3) mit Impulsen veränderbarer Frequenz steuert.

8. Vorschaltgerät nach Anspruch 6 oder 7, dadurch gekennzeichnet, daß die Steuereinheit (SE) eine Information über die Lampenspannung oder den Lampenstrom empfängt und die Impulsfrequenz in der Weise verändert, daß die Lampenspannung bzw. der Lampenstrom einen vorgegebenen konstanten Wert annimmt.

9. Vorschaltgerät nach einem der Ansprüche 1 bis 8, dadurch gekennzeichnet, daß die Steuereinheit (SE) in einer Vorheizphase den ersten und den weiteren Schalter (S1,S3) leitend schaltet und in einer Zündphase den weiteren Schalter (S3) bei leitendem ersten Schalter (S1) abwechselnd in den leitenden und den gesperrten Zustand schaltet.

10. Vorschaltgerät nach einem der Ansprüche 1 bis 9, dadurch gekennzeichnet, daß der Entladungszweig (10) einen zweiten elektronischen Schalter (S2) enthält, der invers zu dem ersten elektronischen Schalter (S1) gesteuert ist.

11. Vorschaltgerät nach einem der Ansprüche 1 bis 9, dadurch gekennzeichnet, daß der Entladungszweig (10) einen Kondensator (C1) enthält.

## Claims

1. An A.C. ballast for electric discharge lamps, comprising
a series connection connectable to a supply A.C. voltage and consisting of a first electronic switch (S1), an inductance (L), and a discharge lamp (EL),
a discharge branch (10) connected in series with the first electronic switch (S1) and shunting the series connection of the inductance (L) and the discharge lamp (EL), the discharge branch (10) discharging the inductance (L) via the discharge lamp (EL) when the first switch (S1) is blocked,
a control unit (SE) controlling the first electronic switch (S1),
**characterized in**
that a further electronic switch (S3) shunting the electrodes of the discharge lamp (EL) is provided, which is controlled by the control unit (SE) in such a manner that, when the first switch (S1) is in the conducting state, it is repeatedly switched on and off within one half-wave of the supply voltage as long as the instantaneous value of the supply voltage falls below a limit value (U_{G}), this limit value being set to a value of the supply voltage at which the discharge lamp would not be extinguished.

2. The ballast according to claim 1, characterized in that, when the further switch (S3) is blocked, the first switch (S1) is repeatedly switched on and off within one half-wave of the supply voltage as long as the amplitude of the supply voltage exceeds the limit value (U_{G}).

3. The ballast according to claim 1 or 2, characterized in that the control unit (SE) controls the first switch (S1) by impulses of a predetermined frequency, the pulse-duty factor of the impulses being variable.

4. The ballast according to claim 1 or 2, characterized in that the control means controls the further switch (S3) by impulses of a predetermined frequency, the pulse-duty factor of the impulses being variable.

5. The ballast according to claim 3 or 4, characterized in that the control unit (SE) receives information on the lamp voltage or the lamp current and varies the pulse-duty factor such that the lamp voltage or the lamp current adopts a predetermined constant value.

6. The ballast according to one of claims 1 to 3, characterized in that the control unit (SE) controls the first switch (S1) by impulses of variable frequency.

7. The ballast according to one of claims 1 to 3, characterized in that the control unit (SE) controls the further switch (S3) by impulses of variable frequency.

8. The ballast according to claim 6 or 7, characterized in that the control unit (SE) receives information on the lamp voltage or the lamp current and varies the impulse frequency such that the lamp voltage or the lamp current adopts a predetermined constant value.

9. The ballast according to one of claims 1 to 8, characterized in that the control unit (SE), in a preheating phase, switches the first and the further switches (S1,S3) into the conducting state and, in an ignition phase, when the first switch (S1) is in the conducting state, switches the further switch (S3) alternately into the conducting state and the blocked state.

10. The ballast according to one of claims 1 to 9, characterized in that the discharge branch (10) includes a second electronic switch (S2) being controlled inversely to the first electronic switch (S1).

11. The ballast according to one of claims 1 to 9, characterized in that the discharge branch (10) includes a capacitor (C1).

## Revendications

1. Ballast alternatif pour lampes à décharge, avec
un montage en série pouvant être raccordé à une tension d'alimentation alternative et composé d'un premier interrupteur électronique (S1), d'une inductance (L) et d'une lampe à décharge (EL),
une dérivation de décharge (10), connectée en série avec le premier interrupteur électronique (S1), qui shunte le montage en série composé de l'inductance (L) et de la lampe à décharge (EL), la dérivation de décharge (10) déchargeant l'inductance (L), en cas de fermeture du premier interrupteur (S1), par la lampe à décharge (EL),
une unité de commande (SE) commandant le premier interrupteur électronique (S1),
caractérisé en ce qu'il est prévu un autre interrupteur électronique (S3) shuntant les électrodes de la lampe à décharge (EL) et qui est commandé par l'unité de commande (SE) de telle manière que, lorsque le premier interrupteur (S1) est conducteur, il est plusieurs fois enclenché et déclenché dans une demi-onde de la tension d'alimentation, tant que la valeur momentanée de la tension d'alimentation est inférieure à une valeur limite (U_{G}), cette valeur limite étant réglée à une valeur de la tension d'alimentation à laquelle la lampe à décharge ne s'éteindrait pas.

2. Ballast suivant la revendication 1, caractérisé en ce que lorsque l'autre interrupteur (S3) est fermé, le premier interrupteur (S1) est plusieurs fois enclenché et déclenché dans une demi-onde de la tension d'alimentation, tant que l'amplitude de la tension d'alimentation est supérieure à la valeur limite (U_{G}).

3. Ballast suivant la revendication 1 ou 2, caractérisé en ce que l'unité de commande (SE) commande le premier interrupteur (S1) par des impulsions d'une fréquence prédéterminée, le taux d'impulsions des impulsions étant variable.

4. Ballast suivant la revendication 1 ou 2, caractérisé en ce que l'unité de commande (SE) commande l'autre interrupteur (S3) par des impulsions d'une fréquence prédéterminée, le taux d'impulsions des impulsions étant variable.

5. Ballast suivant la revendication 3 ou 4, caractérisé en ce que l'unité de commande (SE) reçoit une information sur la tension de lampe ou le courant de lampe et modifie le taux d'impulsions de telle manière que la tension de lampe ou le courant de lampe adopte une valeur constante prédéterminée.

6. Ballast suivant l'une des revendications 1 à 3, caractérisé en ce que l'unité de commande (SE) commande le premier interrupteur (S1) par des impulsions de fréquence variable.

7. Ballast suivant l'une des revendications 1 à 3, caractérisé en ce que l'unité de commande (SE) commande l'autre interrupteur (S3)par des impulsions de fréquence variable.

8. Ballast suivant la revendication 6 ou 7, caractérisé en ce que l'unité de commande (SE) reçoit une information sur la tension de lampe ou le courant de lampe et modifie la fréquence des impulsions de telle manière que la tension de lampe ou le courant de lampe adopte une valeur constante prédéterminée.

9. Ballast suivant l'une des revendications 1 à 8, caractérisé en ce que l'unité de commande (SE), dans une phase de préchauffage, commute les premier et autre interrupteurs (S1, S3) **à l'état conducteur** et, dans une phase d'allumage, commute l'autre interrupteur (S3), lorsque le premier interrupteur (S1) est conducteur, alternativement à l'état conducteur et à l'état bloqué.

10. Ballast suivant l'une des revendications 1 à 9, caractérisé en ce que la dérivation de décharge (10) contient un second interrupteur électronique (S2) qui est commandé inversement au premier interrupteur électronique (S1).

11. Ballast suivant l'une des revendications 1 à 9, caractérisé en ce que la dérivation de décharge (10) contient un condensateur (C1).
